# EUROPÄISCHE PATENTSCHRIFT

(11) **EP 1 019 625 B1**
(45) Veröffentlichungstag und Bekanntmachung des Hinweises auf die Patenterteilung: **18.07.2001**
(21) Anmeldenummer: 98958164.0
(22) Anmeldetag: 23.09.1998
(51) Int. Cl.: F02D 41/22, F02D 41/14, F02D 41/38

(54) **VERFAHREN ZUM ÜBERWACHEN EINES EINSPRITZSYSTEMS**
METHOD FOR MONITORING AN INJECTION SYSTEM
PROCEDE DE SURVEILLANCE D'UN SYSTEME D'INJECTION

(30) Priorität: 29.09.1997 DE 19742991
(43) Veröffentlichungstag der Anmeldung: 19.07.2000
(73) Patentinhaber: SIEMENS AKTIENGESELLSCHAFT, 80333 München (DE)
(72) Erfinder: HARTKE, Andreas, D-93049 Regensburg (DE); WENZLAWSKI, Klaus, D-90429 Nürnberg (DE); PRZYMUSINSKI, Achim, D-93053 Regensburg (DE); SCHÖPPE, Detlev, D-93173 Wenzenbach (DE)
(86) Internationale Anmeldenummer: DE9802841
(87) Internationale Veröffentlichungsnummer: WO9917010

(56) Entgegenhaltungen:
- EP-A- 0 326 898
- EP-A- 0 785 349
- DE-A- 19 548 279
- PATENT ABSTRACTS OF JAPAN vol. 005, no. 126 (P-075), 14. August 1981 & JP 56 064621 A (NISSAN MOTOR CO LTD), 1. Juni 1981

## Beschreibung

Die Erfindung beschreibt ein Verfahren zum Überwachen eines Einspritzsystems gemäß dem Oberbegriff des Patentanspruchs 1.

Ein Einspritzsystem einer Brennkraftmaschine ist insbesondere bei einem hohen Einspritzdruck auf eine korrekte Funktionsweise zu überwachen.

Aus DE 195 48 279 A1 ist ein Verfahren und eine Vorrichtung zur Überwachung eines Kraftstoffzumeßsystems bekannt, bei dem ein Defekt des Zumeßsystems erkannt wird, wenn ein Ausgangssignal eines Körperschallsensors von einem vorgegebenen Wert abweicht. Dabei wird die Amplitude oder die zeitliche Dauer des Ausgangssignales des Körperschallsensors mit einem Referenzsignal verglichen und bei einer Abweichung ein defektes Einspritzventil erkannt. Dieses Verfahren ist jedoch relativ ungenau.

Aus EP 0 326 898 A1 ist ein Verfahren zur Erkennung einer fehlerhaften Verbrennung in einem Verbrennungsmotor bekannt, bei dem ein Sensorsignal, das ein Maß für die Vibration einer Brennkraftmaschine darstellt, gefiltert und integriert und mit Referenzwerten verglichen wird, wodurch die Brennkraftmaschine auf fehlerhafte Verbrennung überwacht wird. (Vergleiche mit Anspruch 1 bzw. 2, 1. Teil.)

Die Aufgabe der Erfindung beruht darin, ein genaueres Verfahren zum Überwachen eines Einspritzsystems mit Hilfe der Auswertung des Körperschallsignales bereit zu stellen.

Die Aufgabe der Erfindung wird durch die Merkmale der unabhängigen Ansprüche gelöst. Ein wesentlicher Vorteil der Erfindung beruht darin, daß das Körperschallsignal über ein Meßfenster integriert wird, und daß das integrierte Körperschallsignal als Maß für die Funktionsfähigkeit des Einspritzsystems verwendet wird.

Vorteilhafte Ausbildungen und Verbesserungen der Erfindung sind in den abhängigen Ansprüchen angegeben. Das Körperschallsignal wird vorzugsweise mit einem vorgegebenen Frequenzband gefiltert, das zwischen 1 Hz und 10 kHz liegt. Dadurch wird ein Signal erzeugt, das eine präzise Aussage über die Funktionsfähigkeit des Einspritzsystems ermöglicht.

Die Erfindung wird im folgenden anhand der Figuren näher erläutert: es zeigen
- Figur 1: ein Common-Rail-Einspritzsystem,
- Figur 2: ein Blockdiagramm für die Signalauswertung,
- Figur 3: ein Körperschallsignal in Abhängigkeit vom Kurbelwinkel,
- Figur 4: ein Körperschallsignal zur Erkennung des Einspritzbeginns,
- Figur 5: den Kraftstoffdruck im Kraftstoffspeicher in Abhängigkeit vom Kurbelwinkel,
- Figur 6: ein Drehzahlsignal, und
- Figur 7: einen Programmablauf.

Figur 1 zeigt schematisch ein Einspritzsystem für eine Brennkraftmaschine. Dabei wird einem Kraftstoffspeicher 6 über eine Vorförderpumpe 2, ein Kraftstoffilter 3 und eine Hochdruckpumpe 4 Kraftstoff zugeführt, der aus einem Kraftstofftank 1 entnommen wird. Der Kraftstoffspeicher 6 ist an Injektoren 7 angeschlossen, die den Kraftstoff in die Brennkraftmaschine 11 einspritzen. Zur Einstellung des Kraftstoffdrukkes im.Kraftstoffspeicher 6 ist ein Druckregelventil 5 nach der Hochdruckpumpe 4 an eine Hochdruckleitung 16 angeschlossen, die die Hochdruckpumpe 4 mit dem Kraftstoffspeicher 6 verbindet. Am Kraftstoffspeicher 6 ist ein Drucksensor 10 angeordnet, der über eine dritte Signalleitung 18 mit einem Steuergerät 12 verbunden ist. Der Brennkraftmaschine 11 sind zudem ein Körperschallsensor 14 und ein Drehzahlsensor 13 zugeordnet, die über eine erste und zweite Signalleitung 8, 9 an das Steuergerät 12 angeschlossen sind. Der Drehzahlsensor 13 ist beispielsweise als Winkelgeschwindigkeitssensor realisiert, der aus einer Zahnscheibe und einem zugeordneten Hallsensor aufgebaut ist. Das Steuergerät 12 steht zudem über eine erste Steuerleitung 15 mit dem Druckregelventil 5 und über weitere Steuerleitungen 17 mit den Injektoren 7 in Verbindung. Weiterhin ist das Steuergerät 12 mit einem Datenspeicher 19 in Verbindung, in dem Kennlinien und Steuerverfahren zur Steuerung der Injektoren 7 und zur Steuerung des Druckregelventils 5 abgelegt sind. Das Steuergerät 12 ist außerdem an einen Gaspedalsensor 20 angeschlossen.

Das Steuergerät 12 steuert in Abhängigkeit von der Gaspedalstellung und der Drehzahl der Brennkraftmaschine 11 nach den im Datenspeicher 19 abgelegten Programmen den Kraftstoffdruck im Kraftstoffspeicher 6 und die Einspritzvorgänge der Injektoren 7. Das Steuergerät 12 verwendet zudem ein Verfahren zum Erkennen eines Defektes im Einspritzsystem, das in Form eines Programmes im Datenspeicher 19 abgelegt ist.

Figur 2 zeigt schematisch den Aufbau des Steuergerätes 12, mit dem das Verfahren zum Erkennen eines defekten Einspritzsystems durchgeführt wird. Das Körperschallsignal wird über die erste Signalleitung 8, das Drehzahlsignal über die zweite Signalleitung 9 und das Kraftstoffdrucksignal über die dritte Signalleitung 18 einer Signalaufbereitungseinheit 101 zugeführt. Das Körperschallsignal wird in der Signalaufbereitungseinheit 101 mit einem Bandpaßfilter vorzugsweise mit einem Butterworth-Filter zweiter Ordnung gefiltert. Dabei wird aus dem gemessenen Körperschallsignal der Frequenzbereich zwischen 1 Hz und 30 kHz, vorzugsweise zwischen 10 Hz und 1 kHz herausgefiltert und für die weitere Auswertung verwendet.

Der Bandpaßfilter weist vorzugsweise folgende Übertragungsfunktion G_{F}(σ) auf:${\text{G}}_{\text{F}} \text{(σ) =} \frac{\text{1}}{{\text{1 + a}}_{\text{1}} {\text{σ + a}}_{\text{2}} {\text{σ}}^{\text{2}}} \text{,}$
- wobei mit: σ = iΩg
- und mit: Ωg = w/wg bezeichnet ist,
- wobei: wg eine Grenzwinkelgeschwindigkeit,
w die Winkelgeschwindigkeit
a₁ einen ersten Faktor und
a2 einen zweiten Faktor bezeichnet

Vorzugsweise ist für jeden Zylinder der Brennkraftmaschine 11 im Datenspeicher 19 eine Bandpaßfilterfunktion abgelegt, so daß das Körperschallsignal jedes Zylinders vorzugsweise mit einem angepaßten Filter gefiltert wird. Dabei ist das Frequenzband des Bandpaßfilters abhängig vom Abstand zwischen dem Körperschallsensor und dem Zylinder festgelegt, wobei das Frequenzband mit zunehmendem Abstand zu niedrigeren Frequenzen verschoben ist.

Das Frequenzband ist zudem vorzugsweise in einem Kennfeld abhängig von der Drehzahl der Brennkraftmaschine abgelegt. Das Kennfeld ist experimentell in der Weise ermittelt, daß Störsignale, die bei bestimmten Frequenzbereichen auftreten, herausgefiltert werden. Vorzugsweise ist das Kennfeld für jeden Zylinder individuell angepaßt.

Zudem wird vorzugsweise das Körperschallsignal für die einzelnen Zylinder selektiv verstärkt, damit die Unterschiede in der Dämpfung, die sich aufgrund der unterschiedlichen Lage der einzelnen Zylinder in bezug auf den Körperschallsensor 14 ergeben, ausgeglichen werden. Dazu ist im Datenspeicher 19 für jeden Zylinder ein Verstärkungsfaktor abgelegt, mit dem das Körperschallsignal des entsprechenden Zylinders verstärkt wird. Grundsätzlich ist die Verstärkung um so größer, je größer der Abstand zwischen dem Zylinder und dem Körperschallsensor ist. Auf diese Weise wird für alle Zylinder ein Körperschallsignal erhalten, das unabhängig von der Lage der Zylinder ist, so daß die Körperschallsignale der Zylinder miteinander verglichen werden können oder mit einem einzigen Vergleichswert verglichen werden können.

In der Signalaufbereitungseinheit 101 wird aus dem Signal des Hallsensors nach bekannten Verfahren ein Drehzahlsignal ermittelt.

Die Signalaufbereitungseinheit 101 führt das Körperschallsignal KS, das Drehzahlsignal N und das Kraftstoffdrucksignal P einer Auswerteeinheit 102 zu. Die Auswerteeinheit 102 integriert das Körperschallsignal KS über ein erstes Kurbelwinkelfenster F1 und über ein zweites Kurbelwinkelfenster F2 auf. Das erste Kurbelwinkelfenster entspricht dem Kurbelwinkelbereich der Voreinspritzung und das zweite Kurbelwinkelfenster entspricht dem Kurbelwinkelbereich der Haupteinspritzung. Das erste und das zweite Kurbelwinkelfensters F1,F2 werden vom Steuergerät 12 vorgegeben und durch den Sollzeitpunkt, bei dem die Einspritzung beginnen soll, und dem Sollwert für das Ende der Verbrennung, der sich abhängig von der Drehzahl und der Einspritzmenge ergibt, festgelegt.

Figur 3 zeigt aufgetragen über den Kurbelwinkel ϕ der Kurbelwelle der Brennkraftmaschine 11 das von der Signalaufbereitungseinheit 101 der Auswerteeinheit 102 zugeführte Körperschallsignal KS. Zudem ist das von der Auswerteeinheit 102 aufintegrierte Körperschallsignal KS1 für das erste Kurbelwinkelfenster F1 und das aufintegrierte Körperschallsignal KS2 für das zweite Kurbelwinkelfenster F2 dargestellt. Die Auswerteeinheit 102 berechnet das erste, integrierte Körperschallsignal KS1 nach folgender Formel:

Die Auswerteeinheit 102 berechnet nach folgender Formel das das zweite integrierte Körperschallsignal KS2:

Für ein einfacheres Verfahren wird anstelle der zwei Kurbelwinkelfenster nur ein Kurbelwinkelfenster verwendet, das die Vor- und die Haupteinspritzung umfaßt. Dabei wird das Körperschallsignal über die Vor- und Haupteinspritzung integriert.

Der Kurbelwinkel, bei dem die Energieumsetzung für die Voreinspritzung und die Energieumsetzung für die Haupteinspritzung beginnt, werden als erster Beginnwinkel SP bzw. als zweiter Beginnwinkel SM bezeichnet.

Figur 4 zeigt ein Verfahren, mit dem der erste Beginnwinkel SP und der zweite Beginnwinkel SM bestimmt werden. Dazu wird das Körperschallsignal KS nach Beginn des ersten Kubelwinkelfensters F1 bzw. nach Beginn des zweiten Kurbelwinkelfensters F2 daraufhin überprüft, bei welchem Kurbelwinkel das Körperschallsignal KS einen vorgegebenen Amplitudenwert A erreicht. Dieser Kurbelwinkel entspricht dem ersten beziehungsweise dem zweiten Beginnwinkel SV, SM, bei dem die Energieumsetzung der Voreinspritzung beziehungsweise der Haupteinspritzung startet.

Die Auswerteeinheit 102 ermittelt zudem aus dem Signal des Drucksensors den minimalen Kraftstoffdruck F_MIN, den maximalen Kraftstoffdruck F_MAX und den Differenzwert ΔF zwischen dem minimalen und dem maximalen Kraftstoffdruck F_MIN, F_MAX. Das Verfahren wird im folgenden anhand der Figur 5 erläutert. Figur 5 zeigt den Kraftstoffdruck P, den Nadelhub der Einspritznadel, die die Einspritzdüsen freigibt, und den Brennraumdruck über den Kurbelwinkel für einen Verbrennungsvorgang eines Zylinders aufgetragen. Die Auswerteeinheit 102 ermittelt in einem vorgegebenen Kurbelwinkelbereich KB den minimalen Kraftstoffdruck F_MIN und den maximalen Kraftstoffdruck F_MAX. Der Kurbelwinkelbereich KB wird vom Steuergerät 12 festgelegt und entspricht dem Kurbelwinkelbereich, in dem der Kraftstoff für einen Verbrennungsvorgang einem Zylinder zugeführt wird.

Zudem berechnet die Auswerteeinheit 102 den Differenzwert ΔF zwischen dem maximalen und dem minimalen Kraftstoffdruck F_MIN, F_MAX innerhalb des Kurbelwinkelbereichs KB nach folgender Formel:$\text{ΔF = F_MAX - F_MIN.}$

Im Datenspeicher 19 ist ein Sollwert SP für den Kraftstoffdruck im Kraftstoffspeicher 6 abgelegt. Ausgehend vom Sollwert SP des Kraftstoffdruckes ist zudem ein zulässiger Maximalbereich ΔFM und ein zulässiger Minimalbereich ΔFN für den Kraftstoffdruck P im Datenspeicher 19 abgelegt.

Die Auswerteeinheit 102 wertet auch das Drehzahlsignal N der Brennkraftmaschine 11 aus. Dabei wird, wie in Figur 6 dargestellt ist, während eines Analysezeitraums AZ der Maximalwert der Drehzahl DX und der Minimalwert der Drehzahl DN ermittelt. Figur 6 zeigt das Drehzahlsignal über mehrere Segmente, wobei mit einem Segment der Kurbelwinkelbereich festgelegt ist, den ein Zylinder für die Abarbeitung eines vollständigen Verbrennungsvorganges benötigt. Ein Segment beträgt bei einem Vierzylindermotor einen Kurbelwinkelbereich von 720°/4. Das Segment wird vom Steuergerät festgelegt.

Zudem wird die Ableitung der Drehzahl nach der Zeit vorzugsweise für einen Analysezeitraum AZ oder für jedes Segment ermittelt. Für eine genauere Auswertung des Drehzahlsignales N werden die zeitliche Ableitung ΔN der Drehzahl innerhalb eines Unterabschnittes eines Segmentes bestimmt und somit der Gradient der Kompressionsdrehzahl während des Kompressionsvorganges des Zylinders oder der Gradient der Expansionsdrehzahl während des Expansionsvorganges des Zylinders bestimmt.

Die Auswerteeinheit 102 gibt das erste, integrierte Körperschallsignal KS1 und das zweite, integrierte Körperschallsignal KS2 an eine Energieberechnungseinheit 104 weiter. In einer einfachen Ausführung entfällt die Energieberechnungseinheit 104 und die Auswerteeinheit 102 gibt das erste und zweite integrierte Körperschallsignal KS1, KS2 direkt an den Zustandsautomaten 201. Die Energieberechnungseinheit 104 berechnet nach einem theoretischen Modell die in der Brennkraftmaschine 11 umgesetzte Energie. Die umgesetzte Energie wird vorzugsweise mit der eingespritzten Kraftstoffmenge gleichgesetzt. In der einfachsten Ausführungsform wird die eingespritzte Kraftstoffmenge nach einem linearen Ansatz berechnet:${\text{MF = C}}_{\text{MF}} {\text{∫ KS * dϕ.= C}}_{\text{MF}} \text{* (KS1 + KS2),}$ wobei
mit MF die Kraftstoffmenge,
mit C_{MF} eine Integrationskonstante,
mit KS das Körperschallsignal,
mit ϕ der Kurbelwellenwinkel,
mit KS1 das erste, integrierte Körperschallsignal und
mit KS2 das zweite, integrierte Körperschallsignal bezeichnet ist. Die Integration ist über des erste und das zweite Kurbelwinkelfenster F1,F2 ausgeführt.

Die Integrationskonstante C_{MF} wird experimentell bestimmt. Vorzugsweise ist die Integrationskonstante C_{MF} als Kennlinie in Abhängigkeit von der Motordrehzahl und/oder in Abhängigkeit vom Kraftstoffdruck abgelegt.

Die Energieberechnungseinheit 104 berechnet nach folgender Formel die während einer Voreinspritzung eingespritzte Kraftstoffmasse MP:${\text{MP = C}}_{\text{MF}} {\text{* ∫ KS * dϕ = C}}_{\text{MF}} \text{* KS1,}$ wobei die Integration über das erste Kurbelwinkelfenster F1 ausgeführt wird.

Die Kraftstoffmasse MM, die während der Haupteinspritzung der Brennkraftmaschine 11 zugeführt wurde, wird von der Energieberechnungseinheit 104 nach folgender Formel berechnet:${\text{MM = C}}_{\text{MF}} {\text{∫ KS * dϕ = C}}_{\text{MF}} \text{* KS2,}$ wobei die Integration über das zweite Kurbelwinkelfenster F2 ausgeführt ist.

Die Gesamtkraftstoffmasse MT, die während der Voreinspritzung und während der Haupteinspritzung in die Brennkraftmaschine 11 eingespritzt wird, berechnet sich nach folgender Formel:$\text{MT = MP + MM.}$

Die Auswerteeinheit 102 gibt die Drehzahl N, den Drehzahlgradienten ΔN für jedes Segmente, den Drehzahlgradienten für den Analysezeitraum, und die Drehzahlgradienten während des Kompressionsvorganges und während des Expansionsvorganges, den minimalen Kraftstoffdruck F_MIN, den maximalen Kraftstoffdruck F_MAX, den Differenzwert ΔF zwischen dem minimalen und dem maximalen Kraftstoffdruck, den ersten Beginnwinkel SV der Voreinspritzung und den zweiten Beginnwinkel SM der Haupteinspritzung an einen Zustandsautomaten 201 weiter.

Die Energieberechnungseinheit 104 gibt die Voreinspritzmenge MP, die Haupteinspritzmenge MM und die Gesamteinspritzmenge MT für die Verbrennungsvorgänge der Zylinder an den Zustandsautomaten 201 weiter.

Dem Zustandsautomat 201 werden über eine Eingangsschnittstelle 103 die Sollwerte für die Voreinspritzmenge MP, die Haupteinspritzmenge MM, die Gesamteinspritzmenge MT, den Spritzbeginn SV für die Voreinspritzung, den Spritzbeginn SM für die Haupteinspritzung, den Sollwert SP für den Kraftstoffdruck im Kraftstoffspeicher 6 und die Drehzahl SN der Brennkraftmaschine 11 zugeführt.

Zudem steht der Zustandsautomat 201 mit dem Datenspeicher 19 in Verbindung, in dem zulässige Wertebereiche für die Voreinspritzmenge ΔMP, die Haupteinspritzmenge ΔMM, die Gesamteinspritzmenge ΔMT abgelegt sind. Zudem weist der Datenspeicher 19 zulässige Wertebereiche ΔSV für den ersten Beginnwinkel SV und zulässige Wertebereiche ΔSM für den zweiten Beginnwinkel SM auf.

In Figur 7 ist ein schematischer Programmablauf angegeben, nach dem der Zustandsautomat 201 die Funktion des Einspritzsystems überprüft.

Der Zustandsautomat 201 vergleicht nach dem Start der Brennkraftmaschine bei Programmpunkt 100 die von der Energieberechnungseinheit 104 berechnete Gesamteinspritzmenge MT mit dem zulässigen Wertebereich ΔMT für die Gesamteinspritzmenge. Ergibt der Vergleich, daß die Differenz größer als der vorgegebene zulässige Wertebereich ΔMT ist, so wird nach Programmpunkt 101 verzweigt. Bei Programmpunkt 101 speichert der Zustandsautomat eine Fehlfunktion für die Gesamteinspritzung im Zustandsspeicher 202 ab.

Vorzugsweise vergleicht der Zustandsautomat 201 bei Programmpunkt 100 anstelle der Gesamteinspritzmenge die Voreinspritzmenge und/oder die Haupteinspritzmenge mit entsprechenden zulässigen Wertebereichen. Ergibt der Vergleich, daß die ermittelte Voreinspritzmenge von dem entsprechenden zulässigen Wertebereich abweicht, so wird eine Fehlfunktion im Einspritzsystem bei der Voreinspritzung erkannt und nach Programmpunkt 101 verzweigt.

Weicht die ermittelte Haupteinspritzmenge von dem entsprechenden zulässigen Wertebereich ab, so wird eine Fehlfunktion im Einspritzsystem bei der Haupteinspritzung erkannt. Ergibt der Vergleich, daß eine Fehlfunktion bei der Vor- oder Haupteinspritzung aufgetreten ist, so wird bei Programmpunkt 101 der Hinweis auf eine Fehlfunktion bei der Haupteinspritzung oder der Voreinspritzung im Zustandsspeicher 202 abgelegt. Anschließend wird nach Programmpunkt 102 verzweigt.

In einer einfachen Ausführung werden bei Programmpunkt 100 anstelle der Kraftstoffmenge das für einen Verbrennungsvorgang integrierte Körperschallsignal KS1, KS2 mit einem entsprechenden Wertebereich verglichen. Liegen das erste und/ oder das zweite integrierte Körperschallsignal KS1, KS2 außerhalb der zulässigen Wertebereiche, so wird bei Programmpunkt 101 ein entsprechender Fehlereintrag im Zustandsspeicher vorgenommen. Die zulässigen Wertebereiche sind z. b. im Datenspeicher 19 in Abhängigkeit von der Drehzahl und der Sollkraftstoffmenge abgelegt.

Ergibt der Vergleich bei Programmpunkt 100, daß keine Fehlfunktion vorliegt, so wird nach Programmpunkt 102 verzweigt.

Bei Programmpunkt 102 vergleicht der Zustandsautomat 201 den von der Auswerteeinheit 102 berechneten ersten Beginnwinkel SV der Voreinspritzung mit einem vorgegebenen zulässigen Wertebereich. Ergibt der Vergleich, daß der erste Beginnwinkel, d.h. der berechnete Spritzbeginn der Voreinspritzung, außerhalb des zulässigen Wertebereiches liegt, so wird nach Programmpunkt 103 verzweigt. Bei Programmpunkt 103 legt der Zustandsautomat 201 einen Fehlereintrag über eine Fehlfunktion der Voreinspritzung im Zustandsspeicher 202 ab. Anschließend wird nach Programmpunkt 104 verzweigt.

Ergibt der Vergleich bei Programmpunkt 102, daß keine Fehlfunktion erkannt wird, so wird nach Programmpunkt 104 verzweigt.

Bei Programmpunkt 104 vergleicht der Zustandsautomat 201 den von der Auswerteeinheit 102 berechneten zweiten Beginnwinkel, d.h. den Spritzbeginn der Haupteinspritzung SM, mit einem vorgegebenen zulässigen Wertebereich. Ergibt der Vergleich, daß der berechnete Spritzbeginn der Haupteinspritzung SM außerhalb des zulässigen Wertebereiches liegt, so erkennt der Zustandsautomat 201 eine Fehlfunktion in der Haupteinspritzung und legt bei Programmpunkt 105 einen Hinweis für eine Fehlfunktion für den Spritzbeginn der Haupteinspritzung im Zustandsspeicher 202 ab. Anschließend wird nach Programmpunkt 106 verzweigt.

Ergibt der Vergleich bei Programmpunkt 104 keine Fehlfunktion, so wird nach Programmpunkt 106 verzweigt.

Bei Programmpunkt 106 überprüft der Zustandsautomat 201 den Kraftstoffdruck, der für den überprüften Einspritzvorgang im Kraftstoffspeicher 6 vorliegt. Dazu vergleicht der Zustandsautomat 201 den von der Auswerteeinheit 102 gemessenen minimalen Kraftstoffdruck F_MIN mit einem zulässigen minimalen Kraftstoffdruck. Ebenso vergleicht der Zustandsautomat 201 den von der Auswerteeinheit 102 gemessenen, maximale Kraftstoffdruck F_MAX mit einem vorgegebenen maximalen Kraftstoffdruck.

Ergibt der Vergleich, daß der gemessene, minimale Kraftstoffdruck F_MIN oder der gemessenen maximale Kraftstoffdruck um mehr als einen vorgegebenen Wertebereich von dem Sollwert des Kraftstoffdruckes abweicht, so wird eine Fehlfunktion im Drucksystem des Einspritzsystem erkannt und nach Programmpunkt 107 verzweigt. Bei Programmpunkt 107 wird ein Fehlereintrag für das Drucksystem im Zustandsspeicher 202 abgelegt. Anschließend wird nach Programmpunkt 108 verzweigt.

Ergibt der Vergleich bei Programmpunkt 106 keine Fehlfunktion, so wird nach Programmpunkt 108 verzweigt.

Bei Programmpunkt 108 wertet der Zustandsautomat die Drehzahl der Brennkraftmaschine 11 aus, um eine Aussage über eine Fehlfunktion treffen zu können. Dazu vergleicht der Zustandsautomat 201 die von der Auswerteeinheit 102 gemessene Drehzahl gemittelt über einen Analysezeitraum mit einem vorgegebenen Wertebereich. Ergibt der Vergleich, daß die gemessene Drehzahl außerhalb des zulässigen Wertebereiches liegt, so wird eine Fehlfunktion im Einspritzsystem erkannt und nach Programmpunkt 109 verzweigt. Bei Programmpunkt 109 wird ein Fehlereintrag im Zustandsspeicher 202 für die Drehzahl vorgenommen.

Vorzugsweise wird die zeitliche Ableitung der Drehzahl für einen Analysezeitraum mit einem entsprechenden zulässigen Wertebereich verglichen und bei einer Abweichung von dem zulässigen Wertebereich eine Fehlfunktion erkannt. Anstelle der zeitlichen Ableitung der Drehzahl für einen Analysezeitraum kann auch die zeitliche Ableitung der Drehzahl für ein Segment mit einem entsprechenden zulässigen Wertebereich verglichen werden. Ergibt der Vergleich, daß die zeitliche Ableitung der Drehzahl für ein Segment außerhalb des zulässigen Wertebereiches liegt, so wird eine Fehlfunktion für das Segment erkannt und im Zustandsspeicher 202 ein entsprechender Fehlereintrag abgelegt.

Eine besonders genaue Beurteilung des Einspritzsystems wird dadurch erreicht, daß in einzelnen Segmentbereichen der Gradient der Drehzahl mit einem entsprechenden zulässigen Wertebereich verglichen wird. Dies erfolgt beispielsweise für einen Kompressionsvorgang oder für einen Expansionsvorgang eines Zylinders. Liegt der gemessene Drehzahlgradient außerhalb des zulässigen Wertebereiches, so wird eine Fehlfunktion für den Kompressionsvorgang oder für den Expansionsvorgang erkannt.

Ergibt der Vergleich bei Programmpunkt 108, daß keine Fehlfunktion vorliegt, so wird nach Programmpunkt 110 verzweigt.

Der Zustandsautomat 201 überprüft anschließend bei Programmpunkt 110, ob ein Fehlereintrag im Zustandsspeicher 202 abgelegt ist. Ist dies der Fall, so wird eine Fehlfunktion des Einspritzsystems erkannt.

Vorzugsweise erkennt der Zustandsautomat 201 bei Programmpunkt 110 erst dann eine Fehlfunktion im Einspritzsystem, wenn mindestens eine Fehlfunktion aufgrund der Auswertung des Körperschallsignals und mindestens eine weitere Fehlfunktion bei der Auswertung des Kraftstoffdrucksignals oder bei der Auswertung der Drehzahl ermittelt wurde. Auf diese Weise werden Fehlentscheidungen über eine Fehlererkennung beim Einspritzsystem vermieden.

Anschließend wird zu Programmpunkt 100 zurückverzweigt und das Programm nach einer vorgegebenen Zeitdauer wieder gestartet.

Vorzugsweise wird ein Fehler erst dann erkannt werden, wenn ein Fehler bei mehreren Durchläufen des Programms erkannt wurde. Insbesondere kann eine Fehlerentprellung vorgesehen sein, bei der nur die Fehlereinträge von vier Programmdurchläufen gespeichert werden und erst dann ein Fehler im Einspritzsystem erkannt wird, wenn mindestens bei zwei Programmdurchläufen ein Fehler erkannt wurde.

Eine Verbesserung des Verfahrens wird dadurch erreicht, daß das Grundgeräusch der Brennkraftmaschine in einem Zeitbereich vom Körperschallsensor erfaßt wird, in dem keine Verbrennung stattfindet. Bei der Auswertung des Körperschallsignals für ein Meßfenster zieht das Steuergerät das Grundgeräusch von dem im Meßfenster gemessenen Körperschallsignal ab, so daß im wesentlichen das von der Verbrennung erzeugte Körperschallsignal übrig bleibt. Auf diese Weise ist ein genaue Auswertung des verbleibenden Körperschallsignals möglich.

## Patentansprüche

1. Verfahren zum Überwachen eines Einspritzsystems einer Brennkraftmaschine, bei dem ein Körperschallsignal erfaßt wird, bei dem das Körperschallsignal zur Bewertung des Einspritzsystems verwendet wird, wobei
- das Körperschallsignal über ein vorgegebenes Meßfenster integriert wird,
- das integrierte Körperschallsignal als Maß für die Funktionsfähigkeit des Einspritzsystems verwendet wird, und **dadurch gekennzeichnet**,
- daß das gemessene Körperschallsignal mit dem Grundgeräusch bewertet wird, das die Brennkraftmaschine ohne Verbrennung erzeugt.

2. Verfahren zum Überwachen eines Einspritzsystems einer Brennkraftmaschine, bei dem ein Körperschallsignal erfaßt wird, bei dem das Körperschallsignal zur Bewertung des Einspritzsystems verwendet wird, wobei
- daß das Körperschallsignal über ein vorgegebenes Meßfenster integriert wird,
- daß das integrierte Körperschallsignal als Maß für die Funktionsfähigkeit des Einspritzsystems verwendet wird, und **dadurch gekennzeichnet**,
- daß das integrierte Körperschallsignal zur Berechnung der eingespritzten Kraftstoffmenge mit einem Bewertungsfaktor bewertet wird.

3. Verfahren nach Anspruch 1 oder 2, dadurch gekennzeichnet, daß das Körperschallsignal mit einem Frequenzband von 1 Hz bis 10 kHz gefiltert wird, insbesondere mit einem Frequenzband von 10 Hz bis 1 kHz gefiltert wird, und daß das im Frequenzband liegende Körperschallsignal weiter bearbeitet wird.

4. Verfahren nach Anspruch 1 oder 2, dadurch gekennzeichnet, daß das Körperschallsignal mit einem Butterworth-Filter zweiter Ordnung gefiltert wird.

5. Verfahren nach Anspruch 2, dadurch gekennzeichnet, daß der Bewertungsfaktor vom Kraftstoffdruck abhängt, der während des betrachteten Einspritzvorganges im Kraftstoffspeicher herrscht, oder daß der Bewertungsfaktor von der Drehzahl der Brennkraftmaschine abhängt, die während des betrachteten Einspritzvorganges vorliegt.

6. Verfahren nach Anspruch 1 oder 2, dadurch gekennzeichnet, daß das Körperschallsignal für eine Voreinspritzung oder für ein Haupteinspritzung integriert wird, daß das integrierte Körperschallsignal der Vor- oder der Haupteinspritzung mit Vergleichswerten verglichen wird, und daß der Vergleich zur Bewertung des Einspritzsystems verwendet wird.

7. Verfahren nach Anspruch 1 oder 2, dadurch gekennzeichnet, daß das Körperschallsignal für eine Voreinspritzung oder für eine Haupteinspritzung erfaßt wird, daß der Einspritzbeginn der Vor- oder der Haupteinspritzung aus dem Körperschallsignal ermittelt wird, daß der Einspritzbeginn der Vor- oder der Haupteinspritzung mit einem zulässigen Wertebereich Sollwertbereichen verglichen wird, und daß der Vergleich zur Beurteilung des Einspritzsystems verwendet wird.

8. Verfahren nach Anspruch 2, dadurch gekennzeichnet,
- daß aus dem integrierten Körperschallsignal die in die Brennkraftmaschine eingespritzte Kraftstoffmenge berechnet wird, und
- daß die berechnete Kraftstoffmenge mit einer für den betrachteten Einspritzvorgang vorgegebenen Kraftstoffmenge verglichen wird, und daß aufgrund des Vergleichs die Funktionsfähigkeit des Einspritzsystems bewertet wird.

9. Verfahren nach Anspruch 1 oder 2, dadurch gekennzeichnet, daß zusätzlich zum Körperschallsignal der Kraftstoffdruck für den betrachteten Verbrennungsvorgang gemessen wird, daß der gemessene Kraftstoffdruck mit einem zulässigen Wertebereich verglichen wird, und daß der Vergleich zur Beurteilung der Funktionsfähigkeit des Einspritzsytems verwendet wird.

10. Verfahren nach Anspruch 1 oder 2, dadurch gekennzeichnet, daß zusätzlich zum Körperschallsignal das Drehzahlsignal für den betrachteten Einspritzvorgang gemessen wird, daß das gemessene Drehzahlsignal mit einem zulässigen Wertebereich verglichen wird, und daß der Vergleich zur Beurteilung der Funktionsfähigkeit des Einspritzsystems verwendet wird.

11. Verfahren nach Anspruch 9 oder 10, dadurch gekennzeichnet, daß eine Fehlfunktion des Einspritzsystems erst erkannt wird, wenn die Auswertung des Körperschallsignals und die Auswertung des Kraftstoffdrucksignals oder die Auswertung des Körperschallsignals und die Auswertung des Drehzahlsignals eine Fehlfunktion anzeigen.

## Claims

1. Method for monitoring an injection system of an internal combustion engine in which a structure-borne sound signal is detected, with the structure-borne sound signal being used to assess the injection system, whereby
- the structure-borne sound signal is integrated via a specified measuring window,
- the integrated structure-borne sound signal is used as a measure of the functional capability of the injection system and
- the measured structure-borne sound signal is assessed with the basic noise generated by the internal combustion engine without combustion.

2. Method for monitoring an injection system of an. internal combustion engine whereby a structure-borne sound signal is detected, with the structure-borne sound signal being used to assess the injection system, whereby
- the structure-borne sound signal is integrated via a specified measuring window,
- the integrated structure-borne sound signal is used as a measure of the functional capability of the injection system and
- the integrated structure-borne sound signal for calculation of the injected fuel quantity is assessed by means of an assessment factor.

3. Method in accordance with claim 1 or 2, characterised in that the structure-borne sound signal is filtered in a frequency band of 1 Hz to 10 kHz, in particular filtered in a frequency band of 10 Hz to 1 kHz, and that the structure-borne sound signal located in the frequency band is further processed.

4. Method in accordance with claim 1 or 2, characterised in that the structure-borne sound signal is filtered by means of a Butterworth filter of the second order.

5. Method in accordance with claim 2, characterised in that the assessment factor depends on the fuel pressure which is present. in the fuel accumulator during the injection process under consideration, or that the assessment factor depends on the speed of the internal combustion engine present during the injection process under consideration.

6. Method in accordance with claim 1 or 2, characterised in that the structure-borne sound signal is integrated for an advanced injection or a main injection, that the integrated structure-borne sound signal of the advanced or main injection is compared with reference values and the comparison is used to assess the injection system.

7. Method in accordance with claim 1 or 2, characterised in that the structure-borne sound signal for an advanced injection or for a main injection is detected, that the start of injection of the advanced or main injection is determined from the structure-borne sound signal and that the start of injection of the advanced or main injection is compared with a permissible value range of set value ranges and that the comparison is used to assess the injection system.

8. Method in accordance with claim 2, characterised in that
- the fuel quantity injected into the internal combustion engine is calculated from the integrated structure-borne sound signal, and
- the calculated fuel quantity is compared with a specified fuel quantity for the injection process under consideration, and that the functional capability of the injection system is assessed on the basis of the comparison.

9. Method in accordance with claim 1 or 2, characterised in that in addition to the structure-borne sound signal the fuel pressure for the combustion process under consideration is measured, that the measured fuel pressure is compared with a permissible value range and that the comparison is used to assess the functional capability of the injection system.

10. Method in accordance with claim 1 or 2, characterised in that in addition to the structure-borne sound signal, the speed signal for the injection process under consideration is measured, the measured speed signal is compared with the permissible value range and the comparison is used to assess the functional capability of the injection system.

11. Method in accordance with claim 9 or 10, characterised in that a malfunction of the injection system is not detected until the evaluation of the structure-borne sound signal and evaluation of the fuel pressure signal, or the evaluation of the structure-borne sound signal and the evaluation of the speed signal, indicate a malfunction.

## Revendications

1. Procédé pour surveiller un système d'injection d'un moteur à combustion interne dans lequel un signal de sons dans les solides est détecté et dans lequel le signal de sons dans les solides est utilisé pour évaluer le système d'injection,
le signal de sons dans les solides étant intégré sur une fenêtre de mesure prédéterminée,
le signal de sons dans les solides intégré étant utilisé comme mesure pour la capacité de fonctionnement du système d'injection,
caractérisé
en ce que le signal de sons dans les solides mesuré est corrigé par le bruit de fond que le moteur à combustion interné produit en l'absence de combustion.

2. Procédé pour surveiller un système d'injection d'un moteur à combustion interne dans lequel un signal de sons dans les solides est détecté et dans lequel le signal de sons dans les solides est utilisé pour évaluer le système d'injection,
le signal de sons dans les solides étant intégré sur une fenêtre de mesure prédéterminée,
le signal de sons dans les solides intégré étant utilisé comme mesure pour la capacité de fonctionnement du système d'injection,
caractérisé
en ce que le signal de sons dans les solides intégré est corrigé par un coefficient de correction pour le calcul de la quantité de carburant injectée.

3. Procédé selon la revendication 1 ou 2, caractérisé en ce que le signal de sons dans les solides est filtré avec une bande de fréquences de 1 Hz à 10 kHz, en particulier avec une bande de fréquence de 10 Hz à 1 kHz et en ce que le signal de sons dans les solides qui se trouve dans la bande de fréquences est soumis à un traitement ultérieur.

4. Procédé selon la revendication 1 ou 2, caractérisé en ce que le signal de sons dans les solides est filtré avec un filtre de Butterworth de deuxième ordre.

5. Procédé selon la revendication 2, caractérisé en ce que le coefficient de correction dépend de la pression du carburant qui règne dans l'accumulateur de carburant pendant le processus d'injection considéré ou en ce que le coefficient de correction dépend de la vitesse de rotation du moteur à combustion interne qui est présente pendant le processus d'injection considéré.

6. Procédé selon la revendication 1 ou 2, caractérisé en ce que le signal de sons dans les solides est intégré pour une pré-injection ou pour une injection principale, en ce que le signal de sons dans les solides intégré de la pré-injection ou de l'injection principale est comparé à des valeurs de comparaison et en ce que la comparaison est utilisée pour l'évaluation du système d'injection.

7. Procédé selon la revendication 1 ou 2, caractérisé en ce que le signal de sons dans les solides est détecté pour une pré-injection ou pour une injection principale, en ce que le début de la pré-injection ou de l'injection principale est obtenu à partir du signal de sons dans les solides, en ce que le début de la pré-injection ou de l'injection principale est comparé à une plage de valeurs admissible de plages de valeurs de consigne et en ce que la comparaison est utilisée pour l'évaluation du système d'injection.

8. Procédé selon la revendication 2, caractérisé en ce que
- la quantité de carburant injectée dans le moteur à combustion interne est calculée à partir du signal de sons dans les solides intégré, et
- en ce que la quantité de carburant calculée est comparée à une quantité de carburant prédéterminée pour le processus d'injection considéré et en ce que la capacité de fonctionnement du système d'injection est évaluée sur la base de la comparaison.

9. Procédé selon la revendication 1 où 2, caractérisé en ce qu'en supplément du signal de sons dans les solides, la pression du carburant est mesurée pour le processus de combustion considéré, en ce que la pression de carburant mesurée est comparée à une plage de valeurs admissibles et en ce que la comparaison est utilisée pour juger de la capacité de fonctionnement du système d'injection.

10. Procédé selon la revendication 1 ou 2, caractérisé en ce qu'en supplément du signal de sons dans les solides, le signal de vitesse de rotation est mesuré pour le processus d'injection considéré, en ce que le signal de vitesse de rotation mesuré est comparé à une plage de valeurs admissible et en ce que la comparaison est utilisée pour juger de la capacité de fonctionnement du système d'injection.

11. Procédé selon la revendication 9 ou 10, caractérisé en ce qu'une fonction de défaut du système d'injection n'est détectée que lorsque l'analyse du signal de sons dans les solides et l'analyse du signal de pression du carburant ou l'analyse du signal de sons dans les solides et l'analyse du signal de vitesse de rotation indiquent une fonction de défaut.
